# EUROPÄISCHE PATENTSCHRIFT

(11) **EP 0 242 538 B1**
(45) Veröffentlichungstag und Bekanntmachung des Hinweises auf die Patenterteilung: **03.10.1990**
(21) Anmeldenummer: 87102777.7
(22) Anmeldetag: 26.02.1987
(51) Int. Cl.: H01H 71/74

(54) **Umstellvorrichtung für einen elektrischen Schalter**
Adjusting device for an electric switch
Dispositif de réglage pour un interrupteur électrique

(30) Priorität: 20.03.1986 CH 1132/86
(43) Veröffentlichungstag der Anmeldung: 28.10.1987
(73) Patentinhaber: Sprecher + Schuh AG, CH-5001 Aarau (CH)
(72) Erfinder: Bissig, Josef, CH-6460 Altdorf (CH); Hilfiker, Peter, CH-5033 Buchs (CH)
(74) Vertreter: Morva, Tibor

(56) Entgegenhaltungen:
- EP-A- 0 003 497
- FR-A- 2 434 474
- FR-A- 2 493 032
- US-A- 3 718 795
- US-A- 3 797 007

## Beschreibung

Die Erfindung betrifft eine Umstellvorrichtung nach dem Oberbegriff des Anspruch I.

Zur Steigerung der Stückzahlen bei der Herstellung und zur Vereinfachung der Lagerhaltung ist es erwünscht, Schalter zu bauen, die für verschiedene Verwendungsmöglichkeiten geeignet sind. Es kann dann aber erforderlich werden, einen an sich vielseitig verwendbaren Schalter auf nur eine seiner Verwendungsmöglichkeit zu begrenzen, also den Schalter auf seine betreffende Verwendung einzustellen.

Der Erfindung liegt die Aufgabe zugrunde eine wirtschaftlich vorteilhaft realisierbare Umstellvorrichtung zu schaffen, welche einfach im Aufbau, platzsparend und einfach betätigbar sein soll.

Zur Lösung dieser Aufgabe wird die im Anspruch
I gekennzeichnete Umstellvorrichtung vorgeschlagen.

Der von ausserhalb des Schaltergehäuses betätigbare Riegel erlaaubt es, die Umstellung einfach und rasch vorzunehmen.

Die Drehbarkeit des Riegels um eine zur Gehäusewand vertikale Achse erlaubt zwar ebenfalls eine einfache Bedienung, verhindert aber gleichzeitig ein ungewolltes Umstellen des Riegels, besonders bei bevorzugterweise versenkter Riegelanordnung.

Durch das bajonettverschlussartige Ineinandergreifen der Führungsringteile des Riegels und der Bajonettklauen der Gehäusewand ist es möglich, den Riegel von aussen in die Oeffnung der Gehäusewand einzusetzen, was montagetechnisch sehr vorteilhaft ist und selbst Automatenmontage zulässt.

Die an der Gehäusewand vorgesehenen Raststellen und die Raststellen des Federbügels des Riegels lassen sich werkzeugtechnisch vorteilhaft ausführen. Sie können bei der Montage sozusagen selbsttätig miteinander in Eingriff gebracht werden. Ihre Anzahl ist höchstens durch die Dimensionierung begrenzt, so dass mehr als zwei Positionen gerastet werden können.

Trotzdem ist alles sehr klein dimensionierbar und vorzugsweise auf die normale Dicke einer Gehäusewand beschränkbar.

Gehäusewand mit Oeffnung und Riegel lassen sich einstückig aus Kunststoff in herkömmlicher Kunststoffpräzision fertigen, was sehr wirtschaftlich ist.

Der Riegel weist vorzugsweise eine durchgehende Nabe auf, an deren äusserer Seite der Federbügel angeformt ist, während am mittleren Teil der Nabe die Führungsringteile angeformt sind.

Vorteilhaft bilden zwei Federbügel, welche sich in einer gemeinsamen Ebene gegenüberliegen und je durch ein bogenförmiges Fenster von der Nabe teilweise getrennt sind, einen Rastring, welcher den grössten Durchmesser des Riegels aufweist. Dieser Rastring ist vorzugsweise in einem ringartigen grössten Oeffnungsteil der Gehäusewand-Oeffnung eingebettet und liegt über einem ringförmigen Rastboden. Der Rastboden begrenzt den grössten Oeffnungstell radial gegen innen und trägt die zugehörigen Raststellen, die vorzugsweise Vertiefungen sind. Die Raststellen des Rastringes, die vorzugsweise Vorsprünge sind, liegen diesen Rastvertiefungen gegenüber. Die Bajonettklauen stehen vorzugsweise vom Rastboden nach aussen axial und radial zur Drehachse hin ab in den bogenförmigen Fenstern des Rastringes und übergreifen dabei radial die Führungsringteile des Riegels. Die Führungsringteile bilden dabei einen Führungsring, welcher einen kleineren Durchmesser als der Rastring aufweist, und auf einem Führungsboden aufliegt, welcher einen mittleren Oeffnungsteil der Wand-Oeffnung axial nach innen begrenzt.

Dadurch kann an sich eine stabile Lage des Riegels sichergestellt werden, und man kann gleichzeitig den Einbau des Riegels von aussen sehr erleichtern.

Um dieses Zusammenbauen besonders einfach zu machen und um gleichzeitig zu verhindern, dass der eingesetzte Riegel wieder leicht herausgedreht werden kann, ist es bevorzugt, wenn am Rastboden ausser den Raststellen auch Begrenzungen vorgesehen sind, welche letztere den Raststellen der Federbügel als Endanschläge beim Drehen des Riegels dienen. Diese Endanschläge können dabei einseitig geschrägt und auf der anderen Seite steil ausgeführt sein, so dass sie zwar beim Eindrehen des Riegels in die Oeffnung überfahren werden können, aber ihre steile Flanke dem Herausdrehen des Riegels entgegenstellen.

Diese Ausführungsform ist besonders vorteilhaft so ausgebildet, dass am Rastboden eine durch die Endanschläge verschlossene Ringnut vorgesehen ist, welche Ringnut stellenweise durch die Raststellen erwietert ist, wobei dann die Federbügel vorstehende Rastnocken haben.

Zuinnerst hat die Wand-Oeffnung vorzugsweise eine kleinste Oefnung in welcher der als Zentrierteil ausgebildete innerste Nabenteil sitzt. Das ergibt nicht nur eine gute Zentrierung des Riegels, sondem auch einen guten Verschluss der Oeffnung. An sich sollte dieser innerste und im Durchmesser kleinste Oeffnungsteil möglichst rund sein, damit er seine Zentrier- und Schliessfunktion bestens erfüllen kann, aber zur leichteren Ausbildung der Bajonettklauen kann es erforderlich sein, Ausnehmungen für das Werkzeug darin vorzusehen, die ihrerseits durch die Führungsringteile verschlossen werden können.

Am äussersten Ende der Nabe kann man eine Angriffsstelle für ein Werkzeug, z.B. einen Schraubenzieher, vorsehen, wodurch jede ungewollte Fehlbedienung des Riegels vermeidbar wird, insbesondere, wenn er vorzugsweise ganz in der Wand versenkt ist.

Am innersten Riegelende kann ein Verstellfortsatz, z.B. ein exzentrischer Stift und dergleichen vorgesehen sein, welcher in das Schaltergehäuse hineinragt und durch Drehen des Riegels das Umstellen bewerkstelligen kann. Er kann z.B. eine Trip-Stellung ermöglichen oder aufheben, aber auch andere Funktionen erfüllen.

Es ist also bevorzugt möglich, den Riegel bajonettverschlussartig von aussen in die Oeffnung der Wand einzusetzen und ihn dort gesichert drehbar zu belassen.

Demnach ist es durch die Erfindung auf einfache Weise möglich folgende Vorteile zu erzielen:
- Die Umstellvorrichtung ist für eine Vielzahl von verschiedenen elektrischen Schaltern anwendbar, beispielsweise für Motorschutzschalter, Leitungsschutzschalter und Leistungsschalter.
- Der Riegel ist sehr kurz und einfach in Kunststoff ausbildbar und daher kann die Vorrichtung innerhalb einer Gehäusewanddicke Platz finden und nur mit einem Betätigungsfortsatz ins Schalterinnere reichen, während aussen alles glatt abschliesst.
- Der Riegel kann von aussen in die Oeffnung der Gehäusewand eingesetzt werden, was eine sehr einfach Montage ergibt.
-in der Gehäusewand braucht nur eine entsprechende Oeffnung vorgesehen zu werden, was im Zuge des Formens der Gehäusewand aus Kunststoff leicht möglich ist.
- Der Riegel verschliesst die Oeffnung in der Gehäusewand.

Auf einfache Weise kann die Umstellvorrichtung auch für geradlinige Bewegung ausgestaltet werden. Der Riegel wird dabei als Schieber mit einem parallel zur Bewegungsrichtung verlaufenden Federbügel und die Gehäusewand mit parallel zur Bewegungsrichtung verlaufenden Bajonettklauen ausgebildet.

Die Erfindung wird nachstehend anhand der rein schematischen Zeichnung einer Ausführungsform beispielsweise besprochen.

Es zeigen:
Fig. I ein sehr kleines Schaubild eines Schalters,
Fig. 2 eine gegenüber Fig. I vergrösserte Ansicht eines Wandfragments samt darin befindlichen Riegels, gesehen nach Pfeil 11 in Fig. I,
Fig. 3 eine gegenüber Fig. I gleiche wie in der Fig. 2 vergrösserte Ansicht des Wandfragments aber ohne den Riegel, gesehen nach Pfeil in Fig. I,
Fig. 4 einen Schnitt nach Linie IV-IV in Fig. 2,
Fig. 5 einen Schnitt nach Linie V-V in Fig. 3, und
Fig. 6 übereinander gezeichnete Abwicklungen, nämlich:

zuunterst bei 63 eine Abwicklung eines Teils der Wand-Oeffnung mit zwei Rastvertiefungen, einer Begrenzung und einer Einfahrmulde samt dem geschnitten dargestellten dazwischen liegenden Material, über einen in Fig. 3 im Uhrzeigersinn von 9 Uhr bis 3 Uhr reichenden Winkelbereich wiedergegeben, wobei auch die Lage einer Bajonettklaue strichpunktiert angegeben ist, während darüber eine Abwicklung der zugehörigen Teile des Riegels, über einen in Fig. 2 von 9 Uhr bis 3 Uhr reichenden Winkelbereich in Einsetzstellung (bei 60) und in den beiden Raststellungen (bei 61 und 62) mit einem strichpunktierten Führungsringteil wiedergegeben ist.

In dieser Zeichnung sind die einzelnen Teile wie folgt bezeichnet:
I Schalter,
2 Gehäuse,
20 Gehäusewand,
3 Oeffnung in 2,
30 grösster Oeffnungsteil (zuäusserst in 20),
301 Rastboden,
302 Rastvertiefungen,
3020 Schrägung an einer Seite von 302,
303 Nut (entlang von 303 sind 302 und 304 angeordnet),
304 Begrenzungen (zur Begrenzung der Drehbarkeit von 4)
305 Bajonettklauen
306 Halteflächen von 305
307 Einfahrmulden für 413 beim Einsetzen von 4 in 3,
3070 Schrägung an einer Seite von 307,
31mittlerer Oeffnungsteil (in mittlerem Bereich von 20),
311 Führungsboden,
32 kleinster Oeffnungsteil (zuinnerst in 20), 4 Riegel,
40 abe von 4 (erstreckt sich von 41 durch 42 bis 43),
401 Schraubenschlitz in Aussenfläche von 40, 41 Rastring (zuäusserst an 40),
411 Fenster in 41,
412 Federbügelteile von 41,
413 Rastnocken an 412,
42 Führungsring (am mittleren Berich von 40), 421 Durchbrüche in 42,
422 Führungsringteile (voneinander getrennt durch 421),
43 Zentrierteil (innerster Teil von 40),
44 Verstellfortsatz (innen an 43),
60 bis 63 Etagen in Fig. 6,
3h und 9h Winkelmarken in Fig. 6,
A Drehachse von 4.

Das Einsetzen des Riegels 4 in die Oeffnung 3 wird wie folgt vorgenommen:
- Der Riegel wird in axialer Richtung teilweise in die Oeffnung 3 eingeschoben.
- Nun dreht man den Riegel um die Drehachse A im Gegenuhrzeigersinn, bis sich die Durchbrüche 421 genau über den Bajonettklauen 305 befinden. Diese Drehlage ist aus der Gegenüberstellung der Etagen 60 und 63 der Fig. 6 ersichtlich.
- Nun kann der Riegel axial ganz eingeschoben werden, wobei die Bajonettklauen 305 durch die Durchbrüche 421 des Führungsrings 42 in die Fenster 411 treten.
- Nun kann man den Riegel im Gegenuhrzeigersinn weiter um die Achse A drehen, wobei die am Führungsboden 311 aufliegenden Führungsringteile 42 unter die Halteflächen 306 der Bajonettklauen 305 gleiten.
- Beim Weiterdrehen um die Achse A im Gegenuhrzeigersinn gleiten die Rastnocken 413 über die Schrägungen 3070 aus den Einfahrmulden 307 über die Begrenzungen 304 in die dazu nächstgelegenen Rastvertiefungen 302, wobei die Federbügelteile 412 axial nach aussen gelenkt werden und dann wieder nach innen federn. Die am Ende dieser Drehbewegung erreichte Drehlage ist aus der Gegenüberstellung der Etagen 61 und 63 der Fig. 6 ersichtlich. Diese Drehlage ist ausserdem den Fig. 2 bis 5 zugrundegelegt. Aus dieser Drehlage kann man den Riegel 4 nicht im Uhrzeigersinn drehen, weil die Beorenzun_{B}en 304 die Rastnocken 413 nicht durchlassen. Der Riegel ist also gegen Herausnehmen gesichert. Nur wenn man mit einem Werkzeug beide Federbügelteile 412 axial nach aussen auslenken würde wäre ein willentliches Herausnehmen des Riegels möglich.
- Um aus dieser ersten Raststellung, welche der Gegenüberstellung der Etagen 61 und 63 der Fig. 6 entspricht, in die andere Raststellung, welche der Gegenüberstellung der Etagen 62 und 63 der Fig. 6 entspricht, zu gelangen, dreht man den Riegel 4 weiter im Gegenuhrzeigersinn. Dabei gleiten die Rastnocken 413 über die Schrägungen 3020 aus den Rastvertiefungen 302 und rasten dann in den zweiten Rastvertiefungen 302 ein, wobei die Federbügelteile 412 eine axiale Federbewegung ausführen.
- Jetzt kann durch Drehen des Riegels 4 im Uhrzeigersinn wieder die vorhergehende Raststellung (entsprechend der Gegenüberstellung der Etagen 61 und 63 der Fig. 6) erreicht werden, und so auch weiter hin und her geschaltet werden.

Einfachheitshalber sind hier nur zwei Raststellungen dargestellt und besprochen worden, aber es wären auch weitere Raststellungen möglich.

Der exzentrisch am Zentrierteil 43 angeformte Verstellfortsatz 44 führt bei allen Drehbewegungen des Riegels 4 eine Exzenterbewegung im Inneren des Schalters aus, welche zum Umstellen ausgenützt werden kann.

## Patentansprüche

I. Umstellvorrichtung für einen ein Gehäuse aufweisenden elektrischen Schalter, dadurch gekennzeichnet, dass ein von ausserhalb des Gehäuses (2) betätigbarer Riegel (4) in einer Oeffnung (3) einer Gehäusewand (20) um eine zur Gehäusewand (20) vertikale gedachte Drehachse (A) drehbar gelagert ist, wobei Führungsringteile (422) des Riegels (4) und Bajonettklauen (305) der Gehäusewand (20) bajonettverschlussartig ineinandergreifen, und wobei ein um die Drehacnse (A) bogenförmig verlaufender und zum axialen Federn befähigter, Raststellen (413) aufweisender Federbügel (412) mit an der Gehäusewand (20) vorgesehenen Raststellen (302) zusammenwirkt, so dass jede gerastete Drehstellung des Riegels (4) einer einstellbaren Betriebsart des Schalters (I) zugeordnet ist.

2. Umstellvorrichtung nach Anspruch I, dadurch gekennzeichnet, dass der einstückige Riegel (4) eine durchgehende Nabe (40) aufweist, an deren äusserster Seite der Federbügel (412) vorgesehen ist, während sie in ihrem mittleren Bereich die Führungsringteile (422) trägt.

3. Umstellvorrichtung nach Anspruch 2, dadurch gekennzeichnet, dass zwei sich in einer gemeinsamen Ebene gegenüberliegende und je durch ein bogenförmiges Fenster (411) teilweise von der Nabe (40) getrennte Federbügel (412) einen Rastring (41) bilden, welcher in einem grössten Oeffnungsteil (30) versenkt angeordnet ist, welcher grösste Oeffnungsteil (30) innen durch einen Rastboden (301) axial begrenzt ist, auf welchem Rastboden (30) die Raststellen (302) der Gehäusewand (20) und die Bajonettklauen (305) vorgesehen sind. wobei die Bajonettklauen (305) durch die Fenster (411) des Rastrings (41) axial nach aussen gerichtet die Führungsringteile (422) radial übergreifen, während die Führungs ringteile (422) auf einem Führungsboden (311) axial anliegen, welcher Führungsboden einen mittelgrossen Oeffnungsteil (31) innen axial begrenzt.

4. Umstellvorrichtung nach Anspruch 3, dadurch gekennzeichnet, dass im Rastboden (301) ausser den Raststellen (302) auch Begrenzungen (304) vorgesehen sind, welche Begrenzungen (304) den Raststellen (413) der Federbügel (412) als Endanschläge dienen und nur beim Einsetzen des Riegels (4) in die Oeffnung (3) durch die Raststellen (413) der Federbügel (412) überfahrbar sind.

5. Umstellvorrichtung nach Anspruch 4, dadurch gekennzeichnet, dass im Rastboden (301) eine Ringnut (303) vorgesehen ist, entlang welcher die Raststellen (302) und Begrenzungen (304) angeordnet sind.

6. Umstellvorrichtung nach einem der Ansprüche 2 bis 5, dadurch gekennzeichnet, dass die Nabe (40) an ihrem innersten Ende als zylindrischer Zentrierteil (43) ausgebildet ist, welcher in einem kleinsten Oeffnugsteil (32) versenkt angeordnet ist.

7. Umstellvorrichtung nach einem der Ansprüche 2 bis 6, dadurch gekennzeichnet, dass die Nabe (40) an ihrem äussersten Ende eine Angriffsstelle (401) für ein Werkzeug aufweist.

8. Umstellvorrichtung nach einem der Ansprüche I bis 7, dadurch gekennzeichnet, dass der Riegel (4) an seinem innersten Ende als Verstellfortsatz (44) ausgebildet ist.

9. Umstellvorrichtung nach einem der Ansprüche I bis 8, dadurch gekennzeichnet, dass der Riegel (4) bajonettverschlussartig von aussen in die Oeffnung (3) der Gehäusewand (20) eingesetzt ist.

## Claims

1. A change-over mechanism for an electric switch comprising a housing, characterised in that a latch (4), which can be actuated from outside the housing (2), is mounted in an opening (3) in a housing wall (20) for rotation about an imaginary axis of rotation (A) vertical to the housing wall (20), while guide ring portions (422) of the latch (4) and bayonet claws (305) of the housing wall (20) interengage like a bayonet catch, and a spring band (412) which extends arcuately round the axis of rotation (A) and is capable of springing axially, and which comprises detent positions (413), cooperates with detent positions (302) provided on the housing wall (20) so that each snapped-in rotational position of the latch (4) is associated with a mode of operation of the switch (1) which can be set.

2. A change-over mechanism according to Claim 1, characterised in that the one-piece latch (4) has a hub (40) passing through it, on the outermost side of which, the spring band (412) is provided while it carries the guide ring portions (422) in its middle region.

3. A change-over mechanism according to Claim 2, characterised in that two spring bands (412), which are situated opposite one another in a common plane and each of which is partially separated from the hub (40) by an arcuate window (411), form a detent ring (41) which is arranged sunk in the larget part of an opening (30), which largest part of the opening (30) is bounded axially at the inside by a detent bottom (301), on which detent bottom (301) there are provided the detent positions (302) of the housing wall (20) and the bayonet claws (305), and the bayonet claws (305), directed axially outwards through the windows (411) in the detent ring (41), engage radially over the guide ring portions (422) while the guide ring portions (422) rest axially on a guide bottom (311), which guide bottom bounds a medium-sized part of an opening (31) axially inwards.

4. A change-over mechanism according to claim 3, characterised in that, apart from the detent positions (302), boundaries (304) are also provided in the detent bottom (301), which boundaries (304) serve as limit stops for the detent positions (413) of the spring band (412) and can only be travelled over by the detent positions (413) of the spring band (412) when the latch (4) is inserted in the opening (3).

5. A change-over mechanism according to Claim 4, characterised in that, provided in the detent bottom (301) is an annular groove (303) along which the detent positions (302) and boundaries (304) are arranged.

6. A change-over mechanism according to any one of Claims 2 to 5, characterised in that the hub (40) is constructed, at its innermost end, in the form of a cylindrical centring member (43) which is arranged sunk in a smallest part (32) of the opening.

7. A change-over mechanism according to any one of Claims 2 to 6, characterised in that the hub (40) comprises, at its outermost end, a point of application (401) for a tool.

8. A change-over mechanism according to any one of Claims 1 to 7, characterised in that the latch (4) is constructed, at its innermost end, in the form of an adjusting extension (44).

9. A change-over mechanism according to any one of Claims 1 to 8, characterised in that the latch (4) is inserted in the opening (3) of the housing wall (20) from the outside in the manner of a bayonet catch.

## Revendications

1. Dispositif de réglage d'un interrupteur électrique comprenant un boîtier, caractérisé en ce qu'on loge un verrou (4) actionnable de l'extérieur du boîtier (2) dans une ouverture (3) d'une paroi de boîtier (20) qui peut tourner autour d'un axe de rotation (A) vertical, les pièces de bague de guidage (422) du verrou (4) et les pattes à baïonnette (305) de la paroi de boîtier (20) étant en prise par fermeture à baïonnette, et où une bride de ressort (412) présentant des cames d'encliquetage (413), en arc de cercle autour de l'axe de rotation (A), pouvant être manoeuvrée par rapport au ressort axial, qui coopèrent avec des encoches de verrouillage prévues dans la paroi de boîtier (20), de sorte qu'à chaque position de rotation encliquetée du verrou (4) correspond un mode de fonctionnement réglable de l'interrupteur (1).

2. Dispositif de réglage selon la revendication 1, caractérisé en ce que le verrou (4) monobloc présente un moyeu traversant (40), sur la face la plus externe duquel on a prévu la bride de ressort (412), tandis qu'il porte dans sa zone moyenne les pièces de bagues de guidage (422).

3. Dispositif de réglage selon la revendication 2, caractérisé en ce que deux brides de ressort (412) se faisant face dans un même plan et séparées par une fenêtre en arc de cercle (411) et en partie par le moyeu (40) forment un anneau de verrouillage, qui est disposé par insertion dans la plus grande partie d'ouverture (30), cette plus grande partie d'ouverture (30) étant limitée axialement par un fond de verrouillage (301), en ayant prévu sur celui-ci des encoches de verrouillage (302) de la paroi de boîtier (20) et les pattes à baïonnette (305), les pattes à baïonnette (305) passant par les fenêtres (411) de l'anneau de verrouillage (41) axialement vers l'extérieur et étant en prise avec les pièces de bague de guidage (422), tandis que les pièces de bague de guidage (422) reposent axialement sur un fond de guidage (311), ce fond de guidage délimitant axialement à l'intérieur une partie d'ouverture moyenne (31).

4. Dispositif de réglage selon la revendication 3, caractérisé en ce qu'on a prévu en dehors des encoches de verrouillage (302) des butées (304) qui servent de fin de course aux cames d'encliquetage (413) des brides de ressort (412) et qu'on ne peut franchir que lors de l'insertion du verrou (4) dans l'ouverture (3) sur les cames d'encliquetage (413) des brides de ressort (412).

5. Dispositif de réglage selon la revendication 4, caractérisé en ce qu'on a ménagé dans le fond de verrouillage (301) une rainure annulaire (303), le long de laquelle on a disposé les encoches de verrouillage (302) et les butées (304).

6. Dispositif de réglage selon l'une des revendications 2 à 5, caractérisé en ce que le moyeu (40) à son extrémité la plus interne, est en forme de pièce de centrage (43) cylindrique, qui est insérée dans la plus petite partie d'ouverture (32).

7. Dispositif de réglage, selon l'une des revendications 2 à 6, caractérisé en ce que le moyeu (40) sur son extrémité la plus externe, présente une position de saisie (401) pour un outil.

8. Dispositif selon l'une des revendications 1 à 7, caractérisé en ce que le verrou (4) présente à son extrémité la plus interne, un prolongement de commande (44).

9. Dispositif de réglage selon l'une des revendications 1 à 8, caractérisé en ce qu'on insère le verrou (4) de l'extérieur dans l'ouverture (3) de la paroi de boîtier (20) par verrouillage à baïonnette.
